# EUROPÄISCHE PATENTANMELDUNG

(11) **EP 4 644 291 A1**
(43) Veröffentlichungstag der Anmeldung: **05.11.2025**
(21) Anmeldenummer: 25172776.4
(22) Anmeldetag: 28.04.2025
(51) Int. Cl.: B65F 3/04

(54) **HUB-KIPP-VORRICHTUNG**

(30) Priorität: 02.05.2024 DE 102024112270
(71) Anmelder: Zöller-Kipper GmbH, 55130 Mainz (DE)
(72) Erfinder: Etz, Konstantin, 65232 Taunusstein (DE)
(74) Vertreter: Regler, Markus Egid

(57) **Zusammenfassung**

Die vorliegende Erfindung betrifft eine Hub-Kipp-Vorrichtung (100) für ein Abfallsammelfahrzeug mit einer Verfahreinheit (10) mit einer Schwenkwelle (14) und einer Aufnahme (16) für einen Müllbehälter, einer Antriebsvorrichtung (20), mittels welcher die Verfahreinheit entlang einer Hubrichtung angehoben wird, einem Gehäuse (30) für die Verfahreinheit, das einen Führungsschlitz (40) für die Schwenkwelle aufweist, der sich in der Hubrichtung erstreckt, und einer Abdeckung (50) für den Führungsschlitz, wobei die Abdeckung in Abhängigkeit von der Position der Verfahreinheit automatisch an dem Führungsschlitz abgelegt wird.

## Beschreibung

Die vorliegende Erfindung betrifft eine Hub-Kipp-Vorrichtung für ein Abfallsammelfahrzeug.

Bei Abfallsammelfahrzeugen sind Vorrichtungen vorgesehen, um Müllbehälter aufzunehmen und deren Inhalt in einen Sammelraum des Abfallsammelfahrzeugs zu entleeren. Im Allgemeinen werden die Müllbehälter dabei zunächst angehoben und während des Hebevorgangs oder nach dem Hebevorgang gekippt, so dass der Inhalt der Müllbehälter durch eine Öffnung des Sammelraums in selbigen entleert wird.

Der Müllbehälter wird dabei von einem Hubwagen aufgenommen, welcher durch eine Antriebsvorrichtung über eine Schwenkwelle bewegt wird. Die Antriebsvorrichtung bewegt die Schwenkwelle in Hubrichtung und dreht diese um eine Schwenkachse, die senkrecht zur Fahrzeughochrichtung verläuft, so dass der Müllbehälter in eine Entleerposition gekippt wird. Derartige Ausgestaltungen sind beispielsweise in der DE 38 35 748 C1 oder der WO 2020/151849 A1 offenbart.

Damit die Antriebsvorrichtung vor äußeren Einflüssen geschützt ist und keine Gefahr für die Gesundheit der Müllwerker darstellt, ist sie gewöhnlich von einem Gehäuse eingefasst, das eine Öffnung aufweist, durch die die Schwenkwelle geführt wird. Diese Öffnung bietet ein Einfallstor für Regen, Spritzwasser und Schmutz, was die Betriebssicherheit und Lebensdauer der Antriebsvorrichtung gefährdet. Außerdem besteht die Gefahr, dass sich Personen verletzen, wenn sie in oder durch diese Öffnung greifen.

Aus der EP 4 261 153 A1 ist bereits eine Abdeckung für diese Öffnung bekannt. Dort sind zwei zueinander verschiebbare Abdeckungselemente vorgesehen, die überlappend angeordnet sind, so dass sie bei einer Bewegung der Schwenkwelle übereinander geschoben werden. Diese Abdeckelemente können jedoch verkanten, wodurch die Schutzwirkung zumindest teilweise wegfällt oder die Hub-Kipp-Vorrichtung zur Wiederherstellung der Schutzwirkung temporär stillgelegt werden muss.

Die Aufgabe der vorliegenden Erfindung besteht somit darin, die Nachteile des Standes der Technik zu vermeiden.

Diese Aufgabe wird durch die Hub-Kipp-Vorrichtung nach Anspruch 1 gelöst. Vorteilhafte Weiterbildungen sind Gegenstand der Unteransprüche.

Die erfindungsgemäße Hub-Kipp-Vorrichtung weist eine Verfahreinheit mit einer Schwenkwelle und einer Aufnahme für einen Müllbehälter, eine Antriebsvorrichtung, mittels welcher die Verfahreinheit entlang einer Hubrichtung angehoben wird, ein Gehäuse für die Verfahreinheit, das einen Führungsschlitz für die Schwenkwelle aufweist, der sich in der Hubrichtung erstreckt, und eine Abdeckung für den Führungsschlitz auf. Bei der Verwendung an einem Hecklader verläuft die Schwenkachse der Schwenkwelle in einer Querrichtung des Fahrzeugs, also insbesondere senkrecht zur Hochachse und senkrecht zur Fahrtrichtung des Abfallsammelfahrzeugs. Bei der Verwendung an einem Seitenlader verläuft die Schwenkachse parallel zur Fahrtrichtung. Die Abdeckung wird in Abhängigkeit von der Position der Verfahreinheit entlang der Hubrichtung automatisch an dem Führungsschlitz abgelegt. Unter einem Ablegen wird dabei insbesondere eine Bewegung verstanden, bei der die Abdeckung keine Relativbewegung zu dem Führungsschlitz entlang der Hubrichtung vollführt. Das Ablegen kann beispielsweise durch ein Abrollen oder durch eine Bewegung der Abdeckung senkrecht zu der Hubrichtung erfolgen. Durch das Ablegen wird der Führungsschlitz bevorzugt zumindest teilweise überdeckt.

Die Verfahreinheit befindet sich teilweise innerhalb und teilweise außerhalb des Gehäuses. Die Schwenkwelle tritt durch den Führungsschlitz und befindet sich somit ebenfalls teilweise innerhalb und teilweise außerhalb des Gehäuses.

Die Antriebsvorrichtung kann beispielsweise einen Elektromotor umfassen, der über ein Zugmittel, insbesondere eine Kette oder ein Seil, mit der Verfahreinheit verbunden ist. Eine Drehung des Elektromotors bewirkt dann über das Zugmittel, dass die Verfahreinheit angehoben wird. Alternativ kann die Antriebsvorrichtung hydraulisch betrieben werden. Dabei kann die Verfahreinheit mittelbar oder unmittelbar über einen Hydraulikzylinder angehoben werden.

Die aus dem Stand der Technik bekannte Abdeckung für den Führungsschlitz wird durch die Bewegung der Verfahreinheit in Hubrichtung relativ zu dem Führungsschlitz bewegt, damit sie immer die freien Abschnitte des Führungsschlitzes, die nicht von der Verfahreinheit überdeckt werden, bedeckt. Dadurch kommt es zu Relativbewegungen zwischen der Abdeckung und dem Führungsschlitz bzw. dem Gehäuse. Durch diese Bewegung verschleißt die Abdeckung und langfristig auch das Gehäuse. Zudem kann es vorkommen, dass sich einzelne Teile der Abdeckung verhaken, ihre Bewegung also blockiert wird. Da bei der Entleerung von Müllbehältern häufig kleinere Partikel in den Führungsschlitz gelangen, ist die Gefahr einer Blockade vergleichsweise groß. Die Erfinder haben erkannt, dass diese Probleme dauerhaft vermieden werden können, wenn die Abdeckung an dem Führungsschlitz abgelegt wird. Das Ablegen erfolgt dabei in Abhängigkeit von der Position der Verfahreinheit automatisch, damit möglichst zu jedem Zeitpunkt der Führungsschlitz möglichst überall dort bedeckt werden kann, wo nicht die Verfahreinheit durch den Führungsschlitz tritt.

Automatisch bedeutet dabei, dass eine Bewegung der Verfahreinheit unmittelbar zu einem Ablegen der Abdeckung führt, insbesondere dort, wo sich die Verfahreinheit vor der Bewegung befand. Die Abdeckung wird also insbesondere der Bewegung der Verfahreinheit nachgeführt. Bevorzugt ist kein separater Antrieb zum Ablegen der Abdeckung erforderlich, sondern das Ablegen erfolgt als direkte Folge der Bewegung der Verfahreinheit.

Wenn die Verfahreinheit an eine Position bewegt werden soll, wo die Abdeckung zu diesem Zeitpunkt den Führungsschlitz bedeckt, so kann die Abdeckung dort automatisch von dem Führungsschlitz entfernt werden. Auch dieses Entfernen geschieht bevorzugt ohne eine Relativbewegung von Abdeckung und Führungsschlitz in Hubrichtung. Besonders bevorzugt wird die Abdeckung hierzu aufgerollt oder senkrecht von dem Führungsschlitz wegbewegt.

Das Ablegen und Entfernen erfolgt bevorzugt dadurch, dass die Abdeckung abschnittsweise in Abhängigkeit von der Position der Verfahreinheit automatisch zu dem Führungsschlitz hinbewegt oder von dem Führungsschlitz wegbewegt wird. Die Abschnitte können dabei auch Abschnitte einer kontinuierlichen Abdeckung sein.

Bei vorteilhaften Weiterbildungen wird die Abdeckung an einer Innenseite des Gehäuses und/oder an einem Rand des Führungsschlitzes abgelegt. Das Gehäuseinnere bietet genug Raum für einen Mechanismus zum Ablegen der Abdeckung. Auf diese Weise wird auch der Mechanismus gleichzeitig durch das Gehäuse geschützt. Das Ablegen am Rand des Führungsschlitzes bewirkt, dass der Führungsschlitz dort vollständig überdeckt wird, wodurch keine Partikel durch den Führungsschlitz treten können.

Je nachdem, an welcher Position sich die Verfahreinheit befindet, ist der Führungsschlitz oberhalb und/oder unterhalb der Verfahreinheit frei und kann dort je nach Ausgestaltung von der Abdeckung abgedeckt werden. Befindet sich die Verfahreinheit in ihrer oberen Endposition am oberen Ende des Führungsschlitzes, so ist der Führungsschlitz bevorzugt nur unterhalb der Verfahreinheit frei. Das gleiche gilt analog für die untere Endposition. Bei manchen Ausführungsformen kann jedoch auch in der oberen und/oder unteren Endposition der Führungsschlitz oberhalb und unterhalb der Verfahreinheit frei sein und eine Abdeckung benötigen. Durch die erfindungsgemäße Abdeckung können jedenfalls sowohl offene Abschnitte des Führungsschlitzes oberhalb und unterhalb bedeckt werden, die Abdeckung kann also unterhalb und/oder oberhalb der Verfahreinheit an dem Führungsschlitz abgelegt werden. Hierfür können zwei getrennte Teilabdeckungen oder eine gemeinsame Abdeckung vorgesehen werden, die Abdeckung kann also einteilig oder mehrteilig sein. Zwei getrennte Teilabdeckungen haben den Vorteil, dass beim Versagen eines Teils der andere weiterhin in Funktion verbleibt. Die Verwendung einer einzelnen Abdeckung vereinfacht jedoch den Aufbau der Hub-Kipp-Vorrichtung.

Bei den aus dem Stand der Technik bekannten Abdeckungselementen handelt es sich um Abdeckbleche. Die erfindungsgemäße Abdeckung ist bevorzugt flexibel und/oder bandförmig. Die Erfinder haben festgestellt, dass sich eine flexible, bandförmige Abdeckung leicht an dem Führungsschlitz ablegen, insbesondere abrollen, lässt. Unter einem Band wird dabei ein Bauteil verstanden, welches wesentlich länger als breit und dick ist. Üblicherweise ist auch die Breite wesentlich größer als die Dicke (L >> B >> D). Ein Band ermöglicht eine über die Breite gesehen vollständige Abdeckung der zuvor offenen Bereiche des Führungsschlitzes. Flexibel ist eine Abdeckung insbesondere dann, wenn sie an einer Rolle umgelenkt oder aufgewickelt werden kann.

Die Abdeckung besteht bevorzugt aus einem flexiblen, aber ausreichend stabilen Material. Die Flexibilität ermöglicht, dass die Abdeckung um Rollen gewickelt oder von diesen umgelenkt werden kann. Die Stabilität hingegen stellt sicher, dass die Abdeckung den Führungsschlitz auch dann sicher abdeckt, wenn etwas gegen die Abdeckung stößt. Als besonders vorteilhafte Werkstoffe haben sich Gewebeplanen oder faserverstärkte Kunststoffe herausgestellt, dünne Metallbleche kommen jedoch ebenfalls in Betracht. Diese Werkstoffe besitzen außerdem eine ausreichend große Lebensdauer, trotz der Beanspruchung durch ein wiederholtes Auf- und Abrollen bzw. Umlenken. Die Abdeckung muss jedoch nicht zwingend aus Vollmaterial bestehen. Wenn die Abdeckung beispielsweise nur verhindern soll, dass Personen in den Führungsschlitz hineingreifen, ist es auch möglich, die Abdeckung gitterartig auszuführen.

Die Länge des Bandes ist bevorzugt an die Länge der Führungsschlitze angepasst. Soll beispielsweise mit einem Band nur ein Bereich unterhalb der Verfahreinheit abgedeckt werden, so ist die Länge des Bandes mindestens so groß, wie der Abstand der Verfahreinheit in seiner oberen Endposition zu einem unteren Ende des Führungsschlitzes. Soll mit einer einzelnen Abdeckung der gesamte Führungsschlitz abgedeckt werden, weist die Abdeckung bevorzugt eine Länge auf, die mindestens der Länge des Führungsschlitzes entspricht. Durch etwaige Umlenkung der Abdeckung ist die Länge in der Regel jeweils wesentlich größer.

Wenigstens ein Ende der Abdeckung ist bevorzugt relativ zu dem Gehäuse fixiert. Dabei ist insbesondere ein Ende in Längsrichtung gemeint. Auf diese Weise wird sichergestellt, dass die Abdeckung keine Relativbewegung in der Hubrichtung zu dem Führungsschlitz vollführt. Bevorzugt wird das wenigstens eine Ende, bevorzugt beide Enden, an der Innenseite des Gehäuses fixiert. Dadurch werden Partikel wirksam daran gehindert, durch den Führungsschlitz in das Innere des Gehäuses zu gelangen. Zudem kann die Abdeckung direkt an dem unteren oder oberen Ende des Führungsschlitzes befestigt werden, wodurch jedenfalls an diesem Ende der Abdeckung eine gleichmäßige, dichte Anlage der Abdeckung an dem Führungsschlitz bzw. der Innenseite des Gehäuses realisiert wird. Das Ende oder die Enden können mittels einer verstellbaren Halterung fixiert sein. Das ermöglicht beispielsweise das Nachstellen der Fixierung, wenn sich die Abdeckung durch fortlaufende Benutzung in ihrer Länge verändert. Durch das Nachstellen kann die Abdeckung in ihrer Längsrichtung immer auf Spannung gehalten werden, wodurch die Funktionalität der Abdeckung dauerhaft sichergestellt wird.

Zum Abrollen der Abdeckung weist die Verfahreinheit bevorzugt eine Abrolleinheit mit wenigstens einer Rolle für die Abdeckung auf. Eine Rolle ermöglicht u.a. ein Umlenken der bandförmigen Abdeckung, also eine Richtungsänderung derselben. Die Abdeckung verläuft dabei also über die Rolle. Zu den Rollen gehören insbesondere Ablegerollen, Speicherrollen, Spannrollen und Umlenkrollen, wobei eine einzelne Rolle auch mehrere dieser Funktionen erfüllen kann. Eine Ablegerolle wirkt an dem Ablegevorgang der Abdeckung an dem Führungsschlitz unmittelbar mit. Auf einer Speicherrolle können z.B. Teilabschnitte der Abdeckung aufgewickelt werden, wenn sie gerade nicht als Abdeckung benötigt werden. Eine Speicherrolle weist bevorzugt einen integrierten Rückstellmechanismus auf, beispielsweise eine Torsionsfeder. Die Drehachsen der Rollen verlaufen bevorzugt senkrecht zu der Hubrichtung und senkrecht zu der Schwenkachse, also insbesondere in Fahrrichtung des Abfallsammelfahrzeugs.

Bevorzugt weist die Verfahreinheit demnach zumindest eine Ablegerolle auf, die in dem Gehäuse und benachbart zu dem Führungsschlitz sowie an einem oberen oder einem unteren Ende der Verfahreinheit angeordnet ist. Die Ablegerolle fährt also mit der Verfahreinheit mit. Ein Abschnitt der Abdeckung verläuft oberhalb oder unterhalb der Verfahreinheit. Die Abdeckung wird von der Ablegerolle derart umgelenkt, dass sie an diesen Abschnitt anschließend zwischen der Ablegerolle und dem Führungsschlitz verläuft. Die Ablegerolle stellt auf diese Weise sicher, dass die Abdeckung direkt ober- oder unterhalb der Verfahreinheit den Führungsschlitz bedeckt. Besonders bevorzugt ist jeweils eine Ablegerolle am oberen und unteren Ende der Verfahreinheit vorgesehen. Dadurch werden beide Teile des Führungsschlitzes abgedeckt.

Die Verfahreinheit weist bevorzugt zumindest eine Spannrolle auf, die eine Kraft auf die Abdeckung ausübt, wodurch die Abdeckung in ihrer Längsrichtung straff gehalten wird. Die Spannrolle bewirkt, dass die Abdeckung nicht schlaff um die Rolle verläuft. Hierzu kann die Spannrolle beispielsweise in einer Richtung senkrecht zu ihrer Drehachse durch eine Feder vorgespannt sein. Der Rollenkörper selbst liegt dabei zwischen Abdeckung und Feder.

Die Verfahreinheit weist bevorzugt zumindest eine Umlenkrolle auf, die in dem Gehäuse und an einem von dem Führungsschlitz entfernten Endabschnitt der Verfahreinheit angeordnet ist. Ein Abschnitt der Abdeckung verläuft von dem Führungsschlitz gesehen hinter der Verfahreinheit und die Abdeckung wird von der Umlenkrolle derart umgelenkt, dass sie an diesen Abschnitt anschließend oberhalb oder unterhalb der Verfahreinheit verläuft. Die Abdeckung wird auf diese Weise unmittelbar um die Verfahreinheit herumgeführt. Dadurch benötigt die Abdeckung wenig Platz im Innern des Gehäuses. Besonders bevorzugt sind zwei Umlenkrollen vorgesehen, wobei eine die Abdeckung am oberen Ende der Verfahreinheit angeordnet ist und die Abdeckung derart umlenkt, dass sie oberhalb der Verfahreinheit verläuft. Die andere Umlenkrolle ist dann am unteren Ende der Verfahreinheit angeordnet und lenkt die Abdeckung derart um, dass sie unterhalb der Verfahreinheit verläuft.

Für eine Zentrierung der Abdeckung ist bevorzugt vorgesehen, dass wenigstens eine Rolle in ihrer Mitte einen größeren oder kleineren Durchmesser aufweist als an ihren axialen Enden. Eine solche Rolle kann durch zwei konische Teile gebildet werden, die auf der gleichen Drehachse rotieren und mit ihren dünnen Enden einander zugewandt sind. Die Rolle kann jedoch auch einteilig und abweichend von einer Zylinderform an ihrer Mantelfläche konvex oder konkav ausgebildet sein.

Bei vorteilhaften Weiterbildungen wird die Abdeckung demnach von einer Ablegerolle der Verfahreinheit abgelegt, wobei die Abdeckung zwischen der Ablegerolle und der Innenseite des Gehäuses verläuft. Die Ablegerolle dient dabei auch als Führungselement, um eine sichere, definierte Ablage der Abdeckung zu bewirken. Für eine besonders sichere Führung der Abdeckung beim Ablegen ist vorgesehen, dass zwischen der Ablegerolle und einer Innenseite des Gehäuses ein Abstand A vorgesehen ist, der im Wesentlichen einer Dicke D der Abdeckung entspricht. Der Abstand A kann dabei geringfügig größer sein als die Dicke D, damit die Abdeckung nicht zwischen Ablegerolle und Innenseite eingeklemmt wird. Der Abstand sollte jedoch nicht wesentlich größer sein als die Dicke D, um der Bildung eines Spalts zwischen der Innenseite des Gehäuses und der Abdeckung entgegenzuwirken.

Bei einer bevorzugten Ausführungsform ist die bandförmige Abdeckung am unteren Ende mit dem Gehäuse verbunden, wobei sie insbesondere an der Innenseite des Gehäuses fixiert ist. Von dort verläuft die Abdeckung entlang der Hubrichtung nach oben bis hin zu der aktuellen Position der Verfahreinheit. Dort verläuft die Abdeckung zunächst zwischen Innenseite des Gehäuses und Ablegerolle und wird dann in eine Richtung weg von der Innenseite umgelenkt. Die Abdeckung verläuft dann entlang einer Unterseite der Verfahreinheit weiter zu einer Umlenkrolle, wo sie wieder in die Hubrichtung nach oben umgelenkt wird. So verläuft die Abdeckung bis hin zu ihrem oberen Ende. An dem oberen Ende ist die Abdeckung ebenfalls mit dem Gehäuse verbunden, wobei sie insbesondere an einer zu der Innenseite gegenüberliegenden Seite des Gehäuses fixiert ist. Bei dieser Ausführungsform wird nur der unterhalb der Verfahreinheit liegende Abschnitt des Führungsschlitzes abgedeckt. Bewegt sich die Verfahreinheit nach oben, wird die Abdeckung automatisch, also ohne dass weitere Maßnahmen erforderlich sind, direkt unterhalb der Verfahreinheit an dem Führungsschlitz abgelegt. Bewegt sich die Verfahreinheit nach unten, wird die Abdeckung automatisch direkt unterhalb der Verfahreinheit von dem Führungsschlitz entfernt.

Bei einer anderen, ebenfalls bevorzugten Ausführungsform ist die bandförmige Abdeckung am unteren Ende mit dem Gehäuse verbunden, wobei sie insbesondere an der Innenseite des Gehäuses fixiert ist. Von dort verläuft die Abdeckung entlang der Hubrichtung nach oben bis hin zu der aktuellen Position der Verfahreinheit. Dort verläuft die Abdeckung zunächst zwischen Innenseite des Gehäuses und Ablegerolle und wird dann in eine Richtung weg von der Innenseite umgelenkt. Die Abdeckung verläuft dann entlang einer Unterseite der Verfahreinheit weiter zu einer Umlenkrolle, wo sie wieder in die Hubrichtung nach oben umgelenkt wird. Sie trifft dann auf eine weitere Umlenkrolle, von der sie wieder hin zu der Innenseite des Gehäuses umgelenkt wird. Von der Umlenkrolle verläuft die Abdeckung zunächst entlang einer Oberseite der Verfahreinheit bis hin zu einer weiteren Ablegerolle, von welcher die Abdeckung erneut nach oben in die Hubrichtung umgelenkt wird. Die Abdeckung verläuft dann zwischen dieser Ablegerolle und der Innenseite des Gehäuses und anschließend weiter an der Innenseite entlang. Am oberen Ende ist die Abdeckung mit dem Gehäuse verbunden, wobei sie bei dieser Ausführungsform bevorzugt an der Innenseite fixiert ist. Bei dieser Ausführungsform werden der oberhalb und der unterhalb der Verfahreinheit liegende Abschnitt des Führungsschlitzes abgedeckt. Bewegt sich die Verfahreinheit nach oben, wird die Abdeckung automatisch, also ohne dass weitere Maßnahmen erforderlich sind, direkt unterhalb der Verfahreinheit an dem Führungsschlitz abgelegt und direkt oberhalb der Verfahreinheit von dem Führungsschlitz entfernt. Bewegt sich die Verfahreinheit nach unten, wird die Abdeckung automatisch direkt oberhalb der Verfahreinheit an dem Führungsschlitz abgelegt und direkt unterhalb der Verfahreinheit von dem Führungsschlitz entfernt.

Bei vorteilhaften Weiterbildungen der Erfindung wird die Abdeckung zumindest teilweise um die Verfahreinheit herumgeführt, wobei die Abdeckung insbesondere von dem Führungsschlitz gesehen hinter der Verfahreinheit entlang geführt wird. Dies bietet sich besonders dann an, wenn eine einzelne bandförmige Abdeckung zum Abdecken des Führungsschlitzes oberhalb und unterhalb der Verfahreinheit verwendet wird. Die Abdeckung ist dann bevorzugt an beiden Enden relativ zu dem Gehäuse fixiert. Durch die Bewegung der Verfahreinheit wird die Abdeckung dann dort, wo sich die Verfahreinheit hinbewegt, von dem Führungsschlitz entfernt. An der Position, aus welcher die Verfahreinheit sich bewegt, wird die Abdeckung hingegen an dem Führungsschlitz abgelegt. Die Verfahreinheit verdrängt gewissermaßen die Abdeckung überall dort, wo sie sich hinbewegt. Dieser Aufbau hat sich insgesamt als besonders vorteilhaft herausgestellt. Es wird nur eine bandförmige Abdeckung benötigt, deren Gesamtlänge sich bei der Bewegung der Verfahreinheit nicht verändert.

Bei vorteilhaften Weiterbildungen ist die Abdeckung an einem Ende auf einer Speicherrolle aufgewickelt und die Speicherrolle ist entgegen einer Abrollbewegung der Abdeckung vorgespannt. Das andere Ende kann mit dem Gehäuse verbunden sein. Die Vorspannung kann beispielsweise durch eine Torsionsfeder der Speicherrolle erfolgen. Die Speicherrolle ist bevorzugt an der Verfahreinheit angeordnet, wodurch sie sich mit der Verfahreinheit nach oben und unten bewegt. In Abhängigkeit von der Position der Verfahreinheit wird die Abdeckung von der Speicherrolle abgerollt und an dem Führungsschlitz abgelegt. Fährt die Verfahreinheit in die entgegengesetzte Richtung, so bewirkt die Vorspannung der Speicherrolle, dass die Abdeckung von dem Führungsschlitz entfernt und auf die Speicherrolle aufgewickelt wird. Ist die Abdeckung mehrteilig, so kann jeweils eine Speicherrollen für jede Teilabdeckung vorgesehen sein.

Wie oben erwähnt, kann sich die Abdeckung durch fortlaufende Benutzung in ihrer Länge verändern. Die Position wenigstens einer der genannten Rollen ist bevorzugt verstellbar, insbesondere senkrecht zu ihrer Drehachse. Durch ein Nachstellen der Rollen kann die Abdeckung in ihrer Längsrichtung immer auf Spannung gehalten werden, wodurch die Funktionalität der Abdeckung dauerhaft sichergestellt wird.

Die Abdeckung kann auch aus mehreren einzelnen Elementen aufgebaut sein, die ähnlich wie bei einem Rollladen gelenkig miteinander verbunden sind. Die einzelnen Teile der Abdeckung werden dann nacheinander in Abhängigkeit von der Position der Verfahreinheit an dem Führungsschlitz abgelegt oder entfernt.

Offenbart wird ferner ein Abfallsammelfahrzeug mit einer Hub-Kipp-Vorrichtung gemäß der obigen Beschreibung. Bevorzugt weist das Abfallsammelfahrzeug zwei Hub-Kipp-Vorrichtungen auf. Die Hub-Kipp-Vorrichtungen sind bevorzugt gleichartig ausgebildet und spiegelsymmetrisch am Heck des Abfallsammelfahrzeugs angeordnet.

Offenbart wird ferner ein Verfahren zum Betreiben einer Hub-Kipp-Vorrichtung für ein Abfallsammelfahrzeug mit einer Verfahreinheit mit einer Schwenkwelle und einer Aufnahme für einen Müllbehälter, einer Antriebsvorrichtung, mittels welcher die Verfahreinheit entlang einer Hubrichtung angehoben wird, einem Gehäuse für die Antriebsvorrichtung, das einen Führungsschlitz für die Schwenkwelle aufweist, der sich in der Hubrichtung erstreckt, und einer Abdeckung für den Führungsschlitz. Bei dem Verfahren wird die Abdeckung in Abhängigkeit von der Position der Verfahreinheit automatisch an dem Führungsschlitz abgelegt.

Die Erfindung wird anhand der Zeichnungen beispielhaft dargestellt und erläutert. Die nachfolgend aufgeführten Figuren sind in den Zeichnungen dargestellt:
- Figur 1: zwei Hub-Kipp-Vorrichtungen in einer Heckansicht,
- Figur 2: eine der Hub-Kipp-Vorrichtungen gemäß Figur 1 in einer Seitenansicht,
- Figur 3: einen Teil der Hub-Kipp-Vorrichtung gemäß Figur 2 in einer Perspektivansicht,
- Figur 4: Teile der Hub-Kipp-Vorrichtung gemäß Figur 2 in einer Perspektivansicht,
- Figur 5: Teile der Hub-Kipp-Vorrichtung gemäß Figur 2 in einer Perspektivansicht,
- Figur 6: schematisch eine weitere Ausführungsform einer Hub-Kipp-Vorrichtung und
- Figur 7: schematisch eine weitere Ausführungsform einer Hub-Kipp-Vorrichtung.

Die in der Figur 1 dargestellten Hub-Kipp-Vorrichtungen 100 sind an dem Heck eines nicht dargestellten Abfallsammelfahrzeugs angeordnet (Hecklader). Die beiden Hub-Kipp-Vorrichtungen 100 sind weitgehend identisch ausgebildet und spiegelsymmetrisch angeordnet. Die in der Figur 1 links dargestellte Hub-Kipp-Vorrichtung 100 ist in den Figur 2 bis 5 näher abgebildet.

Die Hub-Kipp-Vorrichtung 100 weist zwei parallel verlaufende Stangen 102 auf. Die Stangen 102 definieren eine Hubrichtung H für eine Verfahreinheit 10 der Hub-Kipp-Vorrichtung 100. Bei der hier gezeigten Ausführungsform verläuft die Hubrichtung H senkrecht.

Die Verfahreinheit 10 umfasst einen Schlitten 12, der von den Stangen 102 geführt wird. Der Schlitten 12 wird von einer Antriebsvorrichtung angehoben. Die Antriebsvorrichtung 20 umfasst einen Elektromotor sowie eine nicht dargestellte Kette, mittels welcher der Elektromotor mit der Verfahreinheit 10 verbunden ist. Eine Drehung des Elektromotors bewirkt dadurch ein Auf- oder Abfahren des Schlittens 12 an den Stangen 102.

Die Verfahreinheit 10 umfasst ferner eine an dem Schlitten drehbar angeordnete Schwenkwelle 14 (in Figur 1 nicht dargestellt, siehe Figur 3) und eine an der Schwenkwelle angeordnete Aufnahme 16 (in Figur 1 nicht dargestellt, siehe Figur 3) für einen ebenfalls nicht dargestellten Müllbehälter. Zum Entleeren des Müllbehälters wird der Behälter temporär an der Aufnahme 16 angebracht. Anschließend wird der Schlitten 12 von der Antriebsvorrichtung 20 entlang der Hubrichtung H nach oben bewegt bis der Schlitten 12 eine obere Endposition erreicht. Während dieser Bewegung oder im Anschluss daran wird die Schwenkwelle 14 gedreht, wodurch der Inhalt des Müllbehälters in einen Aufnahmeraum des Abfallsammelfahrzeugs geschüttet wird.

Die Hub-Kipp-Vorrichtung 100 umfasst ein Gehäuse 30, welches Teile der Verfahreinheit 10 und der Antriebsvorrichtung 20 aufnimmt, insbesondere den Schlitten 12 sowie die Kette, mittels welcher der Schlitten 12 an den Elektromotor angebunden ist. Auf diese Weise werden die in dem Gehäuse 30 befindlichen Bauteile vor Verschmutzung durch den zu sammelnden Müll aber auch durch weitere Umwelteinflüsse wie beispielsweise Regen oder Schnee geschützt. Das Gehäuse 30 weist einen Führungsschlitz 40 auf, durch welchen die Schwenkwelle 14 ausgehend von dem Schlitten 12 nach außen tritt. Die Schwenkwelle 14 erstreckt sich dabei ausgehend von dem Schlitten 12 hin zur Fahrzeugmitte. Der Führungsschlitz 40 erstreckt sich in der Hubrichtung H, damit die Schwenkwelle 14 bei jeder Bewegung des Schlittens 12 ungehindert folgen kann.

Durch den Führungsschlitz 40 besteht die Gefahr, dass sowohl Teile des zu sammelnden Mülls, aber auch andere Gegenstände oder Umwelteinflüsse in das Innere des Gehäuses 30 gelangen können. Ferner besteht die Möglichkeit, dass Personen ihre Extremitäten von außen durch den Führungsschlitz 40 in das Gehäuse 30 stecken können, was eine erhebliche Verletzungsgefahr bedeutet. Um dies zu verhindern, ist eine Abdeckung 50 vorgesehen, die an einer Innenseite 32 des Gehäuses 30 in Abhängigkeit von der Position der Verfahreinheit 10 automatisch an dem Führungsschlitz 40 abgelegt wird.

Die Abdeckung 50 ist bei der hier dargestellten Ausführungsform bandförmig und weist vor der Montage eine Dicke D, eine Breite B und eine Länge auf. An ihren Enden 52, 54 ist die Abdeckung 50 fest mit dem Gehäuse 30 verbunden. An dem oberen Ende 52 ist die Abdeckung 50 von der Innenseite 32 beabstandet befestigt, nämlich an einer gegenüberliegenden Innenseite des Gehäuses. An dem unteren Ende 54 ist die Abdeckung 50 an der Innenseite 32 des Gehäuses 30 befestigt.

Das Zusammenspiel zwischen Verfahreinheit 10 und Abdeckung 50 wird aus den Figuren 4 und 5 erkennbar. Die Verfahreinheit 10 umfasst eine Abrolleinheit 60 mit mehreren Rollen 62, 64. Die Rollen 62, 64 sind bei der hier gezeigte Ausführungsform an einer Unterseite des Schlittens 12 drehbar angeordnet. Eine Umlenkrolle 62 bewirkt ein Umlenken der bandförmigen Abdeckung 50 von oben kommend um ca. 110° hin zu dem Führungsschlitz 40. Eine Ablegerolle 64 bewirkt eine erneute Umlenkung der bandförmigen Abdeckung 50 senkrecht nach unten. Zudem bewirkt die Ablegerolle 64, dass die Abdeckung 50 an dem Führungsschlitz 40 abgelegt wird. Hierzu weist die Ablegerolle 64 einen festgelegten Abstand A (siehe Figur 6) von der Innenseite 32 des Gehäuses 30 auf, der im Wesentlichen der Dicke D der Abdeckung 50 entspricht, aber etwas größer ist. Die Abdeckung 50 befindet sich also immer zwischen der Innenseite 32 und der Ablegerolle 64. Durch die Rollen 62, 64 wird die Abdeckung 50 teilweise um die Verfahreinheit 10 herumgeführt.

Wird der Schlitten 12 durch die Antriebsvorrichtung 20 nach oben oder unten verfahren, so rollt die bandförmige Abdeckung 50 automatisch über die Rollen 62, 64. Da die Rollen 62, 64 an dem Schlitten 12 angeordnet, aber drehbar sind, und das unteren Ende 54 der Abdeckung 50 an der Innenseite 32 des Gehäuses 30 befestigt ist, wird die Abdeckung 50 immer automatisch in Abhängigkeit von der Position des Schlittens 12 entlang der Hubrichtung H an dem Führungsschlitz 40 abgelegt. Bei der hier gezeigten Ausführungsform wird dadurch sichergestellt, dass der Teil des Führungsschlitzes 40, der sich unterhalb der Verfahreinheit 10 befindet, immer weitgehend vollständig abgedeckt ist.

Wird die Verfahreinheit 10 nach unten verfahren, wird die bandförmige Abdeckung 50 aufgrund der Umlenkung durch die Rollen 62, 64 automatisch von dem Führungsschlitz 40 entfernt. Auch hier ist abgesehen von dem Verfahren des Schlittens 12 keine weitere Aktion notwendig.

Eine weitere Ausführungsform einer Hub-Kipp-Vorrichtung 100 ist schematisch in der Figur 6 dargestellt. Alle nicht näher dargestellten Aspekte sind wie bei der Hub-Kipp-Vorrichtung 100 gemäß Figur 2 ausgeführt. Die in Figur 6 gezeigte Hub-Kipp-Vorrichtung 100 weist erneut eine Verfahreinheit 10 mit einem Schlitten 12 und einer Schwenkwelle 14 sowie einer nicht dargestellten Aufnahme für einen Müllbehälter auf. Der Schlitten 12 wird von einer nicht dargestellten Antriebsvorrichtung nach oben und unten entlang einer Hubrichtung H bewegt. Die Hub-Kipp-Vorrichtung 100 weist erneut ein Gehäuse 30 auf, welches den Schlitten 12 aufnimmt und vor Umwelteinflüssen schützt. In dem Gehäuse 30 ist ein Führungsschlitz 40 vorgesehen, durch welchen die Schwenkwelle 14 tritt.

Ferner ist eine Abdeckung 50 vorgesehen, die an ihren beiden Enden 52, 54 fest mit dem Gehäuse 30 verbunden ist. Dabei sind beide Enden 52, 54 an der Innenseite 32 mit dem Gehäuse 30 verbunden. Die Verfahreinheit 10 umfasst zwei Abrolleinheiten 60 mit insgesamt vier Rollen, zwei Umlenkrollen 62 und zwei Ablegerollen 64. Die Ablegerollen 64 sind jeweils in einem Abstand A von der Innenseite 32 des Gehäuses 30 angeordnet. Der Abstand A entspricht im Wesentlichen der Dicke D der Abdeckung 50, ist jedoch geringfügig größer. Von dem oberen Ende 52 ausgehend verläuft die Abdeckung 50 hin zu der oberen Ablegerolle 64, wird von dieser um ca. 110° umgelenkt und verläuft dann zu der oberen Umlenkrolle 62. Von dort verläuft die Abdeckung 50 senkrecht nach unten zu der unteren Umlenkrolle 62, wo sie erneut um etwa 110° umgelenkt wird und dann zu der unteren Ablegerolle 64 verläuft. Dort wird die Abdeckung 50 erneut umgelenkt und verläuft anschließend im Wesentlichen senkrecht hin zu dem unteren Ende 54. Die Ablegerollen 64 bewirken gemeinsam mit der Befestigung der Enden 52, 54, dass die Abdeckung 50 an einem Rand 42 des Führungsschlitzes 40 und an einer Innenseite 32 des Gehäuses 30 abgelegt wird.

Wird die Verfahreinheit 10 bei der hier gezeigten Ausführungsform nach oben oder unten bewegt, so wird die Abdeckung 50 immer in Abhängigkeit von der Position der Verfahreinheit 10 automatisch an dem Führungsschlitz 40 abgelegt. Dort, wo sich die Verfahreinheit 10 hin bewegt, wird die Abdeckung 50 von dem Führungsschlitz 40 entfernt und in den Bereichen, aus denen sich die Verfahreinheit 10 wegbewegt, wird die Abdeckung 50 an dem Führungsschlitz 40 abgelegt. Dabei findet keine Relativbewegung zwischen Abdeckung 50 und Gehäuse 30 entlang der Hochrichtung H statt. Die Abdeckung 50 wird beim Ablegen durch die Ablegerolle 64 nur zu dem Führungsschlitz 40 hin oder von diesem weg bewegt.

Die in der Figur 7 dargestellte Ausführungsform einer Hub-Kipp-Vorrichtung 100 weist eine zweiteilige Abdeckung 50 auf. Der Aufbau von Verfahreinheit 10 und dem Gehäuse 30 ist weitgehend identisch zur Figur 6. Bei der hier gezeigten Ausführungsform weist die Verfahreinheit 10 für jede Teilabdeckung 50a, 50b jeweils eine Abrolleinheit 60 mit einer Ablegerolle 64 und einer Speicherrolle 66 auf. Die Teilabdeckungen 50a, 50b verlaufen von ihrem jeweiligen Ende 52, 54 hin zu der Ablegerolle 64 und werden dort um 90° umgelenkt. Sie verlaufend weiter hin zu der Speicherrolle, wo sie jeweils aufgewickelt werden. Die Speicherrollen 66 weisen jeweils eine nicht näher dargestellte Torsionsfeder auf, welche die Speicherrolle entgegen einer Abrollbewegung der Abdeckung 50 vorspannen. Es wird also immer eine Kraft bewirkt, die versucht, die Teilabdeckungen 50a, 50b auf der Speicherrolle aufzuwickeln. Dadurch werden die Teilabdeckungen 50a, 50b straff gehalten. Bewegt sich der Schlitten 12 nach oben oder nach unten, so bewegen sich die Rollen 64, 66 mit dem Schlitten 12. Dies führt dazu, dass eine der Teilabdeckungen 50a, 50b auf- und die andere abgerollt wird. Bewegt sich der Schlitten 12 nach oben, so wird die obere Teilabdeckung auf die Speicherrolle 66 aufgerollt und die untere Teilabdeckung 50a, 50b von der Speicherrolle 66 abgerollt. Aufgrund der von der Torsionsfeder ausgeübten Federkraft passiert das automatisch. Die Abdeckung 50 wird auf diese Weise in Abhängigkeit von der Position der Verfahreinheit 10 automatisch an dem Führungsschlitz 40 abgelegt. Zudem wird die Abdeckung 50 auch automatisch von dem Führungsschlitz entfernt, überall dort, wo sich die Verfahreinheit 10 hin bewegt.

### Bezugszeichenliste

- 10: Verfahreinheit
- 12: Schlitten
- 14: Schwenkwelle
- 16: Aufnahme

- 20: Antriebsvorrichtung

- 30: Gehäuse
- 32: Innenseite

- 40: Führungsschlitz
- 42: Rand

- 50: Abdeckung
- 50a,50b: Teilabdeckung
- 52: oberes Ende
- 54: unteres Ende

- 60: Abrolleinheit
- 62: Umlenkrolle
- 64: Ablegerolle
- 66: Speicherrolle

- 100: Hub-Kipp-Vorrichtung
- 102: Stange

- A: Abstand
- B: Breite
- D: Dicke
- H: Hubrichtung

## Patentansprüche

1. Hub-Kipp-Vorrichtung für ein Abfallsammelfahrzeug mit
einer Verfahreinheit mit einer Schwenkwelle und einer Aufnahme für einen Müllbehälter, einer Antriebsvorrichtung, mittels welcher die Verfahreinheit entlang einer Hubrichtung angehoben wird,
einem Gehäuse für die Verfahreinheit, das einen Führungsschlitz für die Schwenkwelle aufweist, der sich in der Hubrichtung erstreckt, und
einer Abdeckung für den Führungsschlitz,
**dadurch gekennzeichnet, dass**
die Abdeckung in Abhängigkeit von der Position der Verfahreinheit automatisch an dem Führungsschlitz abgelegt wird.

2. Hub-Kipp-Vorrichtung nach Anspruch 1,
**dadurch gekennzeichnet, dass**
die Abdeckung an einer Innenseite des Gehäuses und/oder an einem Rand des Führungsschlitzes abgelegt wird.

3. Hub-Kipp-Vorrichtung nach einem der vorhergehenden Ansprüche,
**dadurch gekennzeichnet, dass**
die Abdeckung unterhalb und/oder oberhalb der Verfahreinheit an dem Führungsschlitz abgelegt wird.

4. Hub-Kipp-Vorrichtung nach einem der vorhergehenden Ansprüche,
**dadurch gekennzeichnet, dass**
die Abdeckung einteilig oder mehrteilig ist.

5. Hub-Kipp-Vorrichtung nach einem der vorhergehenden Ansprüche,
**dadurch gekennzeichnet, dass**
die Abdeckung flexibel und/oder bandförmig ist.

6. Hub-Kipp-Vorrichtung nach einem der vorhergehenden Ansprüche,
**dadurch gekennzeichnet, dass**
wenigstens ein Ende der Abdeckung relativ zu dem Gehäuse fixiert ist, bevorzugt an einer Innenseite des Gehäuses.

7. Hub-Kipp-Vorrichtung nach Anspruch 6,
**dadurch gekennzeichnet, dass**
das Ende mittels einer verstellbaren Halterung fixiert ist.

8. Hub-Kipp-Vorrichtung nach einem der vorhergehenden Ansprüche,
**dadurch gekennzeichnet, dass**
die Verfahreinheit zumindest eine Ablegerolle aufweist, die in dem Gehäuse und benachbart zu dem Führungsschlitz sowie an einem oberen oder einem unteren Ende der Verfahreinheit angeordnet ist,
wobei ein Abschnitt der Abdeckung oberhalb oder unterhalb der Verfahreinheit verläuft und die Abdeckung von der Ablegerolle derart umgelenkt wird, dass sie daran anschließend zwischen der Ablegerolle und dem Führungsschlitz verläuft.

9. Hub-Kipp-Vorrichtung nach Anspruch 8,
**dadurch gekennzeichnet, dass**
zwischen der Ablegerolle und einer Innenseite des Gehäuses ein Abstand A vorgesehen ist, der im Wesentlichen einer Dicke D der Abdeckung entspricht.

10. Hub-Kipp-Vorrichtung nach einem der vorhergehenden Ansprüche,
**dadurch gekennzeichnet, dass**
die Verfahreinheit zumindest eine Spannrolle aufweist, die eine Kraft auf die Abdeckung ausübt, wodurch die Abdeckung in ihrer Längsrichtung straff gehalten wird.

11. Hub-Kipp-Vorrichtung nach einem der vorhergehenden Ansprüche,
**dadurch gekennzeichnet, dass**
die Verfahreinheit zumindest eine Umlenkrolle aufweist, die in dem Gehäuse und an einem von dem Führungsschlitz entfernten Endabschnitt der Verfahreinheit angeordnet ist, wobei ein Abschnitt der Abdeckung von dem Führungsschlitz gesehen hinter der Verfahreinheit verläuft und die Abdeckung von der Umlenkrolle derart umgelenkt wird, dass sie daran anschließend oberhalb oder unterhalb der Verfahreinheit verläuft.

12. Hub-Kipp-Vorrichtung nach einem der vorhergehenden Ansprüche,
**dadurch gekennzeichnet, dass**
die Abdeckung an einem Ende auf einer Speicherrolle aufgewickelt ist und die Speicherrolle entgegen einer Abrollbewegung der Abdeckung vorgespannt ist.

13. Hub-Kipp-Vorrichtung nach Anspruch 12,
**dadurch gekennzeichnet, dass**
die Speicherrolle an der Verfahreinheit angeordnet ist.

14. Hub-Kipp-Vorrichtung nach einem der Ansprüche 8 bis 13,
**dadurch gekennzeichnet, dass**
wenigstens eine der Rollen in ihrer Mitte einen größeren oder kleineren Durchmesser aufweist als an ihren axialen Enden.

15. Hub-Kipp-Vorrichtung nach einem der Ansprüche 8 bis 14,
**dadurch gekennzeichnet, dass**
die Position wenigstens einer der Rollen verstellbar ist.
